# EUROPÄISCHE PATENTANMELDUNG

(11) **EP 4 693 748 A1**
(43) Veröffentlichungstag der Anmeldung: **11.02.2026**
(21) Anmeldenummer: 24193600.4
(22) Anmeldetag: 08.08.2024
(51) Int. Cl.: H01R 4/18, H01R 4/20, H01R 11/12

(54) **PROFILELEMENT ZUR HERSTELLUNG EINES KABELSCHUHS**

(71) Anmelder: Intercable GmbH, 39031 Bruneck (IT)
(72) Erfinder: BAUMGARTNER, Christoph, 39031 Bruneck (IT)
(74) Vertreter: Maiwald GmbH

(57) **Zusammenfassung**

Die Offenbarung umfasst Profilelement (1) zur Herstellung eines Kabelschuhs (60) zur Anbindung eines Kabels (50), aufweisend:
einen quaderförmigen und hohlen Profilkörper (2), wobei der Profilkörper (2) in seinem Inneren mindestens zwei Kabelaufnahmekammern (3, 4) aufweist, die nebeneinander angeordnet sind und die sich entlang einer Längsachse (5) des Profilkörpers (2) erstrecken, wobei die mindestens zwei Kabelaufnahmekammern (3, 4) durch ein Trennelement (6) voneinander getrennt sind, welches sich innerhalb des Profilkörpers (2) entlang der Längsachse (5) erstreckt.

## Beschreibung

### TECHNISCHES GEBIET

Die vorliegende Erfindung bezieht sich auf ein Profilelement zur Herstellung eines Kabelschuhs sowie auf einen Kabelschuh.

### HINTERGRUND DER ERFINDUNG

Im Stand der Technik sind Kabelschuhe ein gängiges Hilfsmittel, um elektrische Leiter, insbesondere Flachleiter, miteinander zu verbinden. Ein Beispiel für einen derartigen Kabelschuh ist in der DE 10 200 701 5696 A. Ein Kabelschuh wird in der Regel aus einem Stranpressprofil bzw. aus einem üblichen Profilrohr oder Profilelement gefertigt.

Zur Herstellung einer elektrischen Verbindung wird der zu verbindende Leiter, also die Litzenenden des abisolierten Leiters, in eine mit einer Öffnung versehenen Kammer eines Aufnahmebereichs des Profilelements eingeführt. Anschließend wird der Aufnahmebereich vercrimpt oder verpresst, um auf diese bekannte Weise eine formschlüssige Verbindung zwischen dem Leiter und dem Profilelement des Kabelschuhs herzustellen.

Insbesondere bei elektrischen Leitern oder elektrischen Verbindern, die als Flachkabel oder Flachleiter ausgebildet sind und einen verhältnismäßig großen und rechteckigen Leitungsquerschnitt , zum Beispiel 500 bis ca. 2000 mm2, aufweisen, besteht jedoch die Gefahr, dass der Kabelschuh bedingt durch seine elastischen Materialeigenschaften mit diesem verpressten Flachleiter auffedern würde.

Ein derartiges Auffedern sorgt dafür, dass zwischen dem Kabelschuh und den einzelnen Litzen des Flachleiters keine ausreichende Anpresskraft ausbilden kann. Dadurch kann Sauerstoff an die Litzen des Flachleiters gelangen, was dazu führt, dass der Übergangswiderstand ansteigt und damit die Qualität der elektrischen Verbindung absinkt.

Es ist daher die Aufgabe der vorliegenden Erfindung, eine Lösung für einen verbesserten Kabelschuh bereitzustellen, der eine qualitative hochwertige und zuverlässige elektrische Anbindung eines Kabels mit geringem Übergangswiderstand ermöglicht.

### ZUSAMMENFASSUNG DER ERFINDUNG

Diese Aufgabe wird durch ein Profilelement zur Herstellung eines Kabelschuhs zur Anbindung eines Kabels, insbesondere eines Flachkabels mit den Merkmalen des unabhängigen Anspruchs gelöst.

Gemäß einem ersten Aspekt betrifft die Offenbarung ein Profilelement zur Herstellung eines Kabelschuhs, das folgende Merkmale aufweist: einen quaderförmigen und hohlen Profilkörper, wobei der Profilkörper in seinem Inneren mindestens zwei Kabelaufnahmekammern aufweist, die nebeneinander angeordnet sind und die sich entlang einer Längsachse des Profilkörpers erstrecken, wobei die mindestens zwei Kabelaufnahmekammern durch ein Trennelement voneinander getrennt sind, welches sich innerhalb des Profilkörpers entlang der Längsachse erstreckt.

Ein grundlegender Gedanke der vorliegenden Erfindung besteht darin, dass der aus einem Profilelement gefertigte Kabelschuh mindestens zwei Kabelaufnahmekammern aufweist, die voneinander durch einen zwischen den beiden Kabelaufnahmekammern verlaufendes Trennungselement oder eine Versteifungsrippe getrennt sind. Das Trennungselement sorgt dafür, dass der gesamte Kabelschuh nach erfolgter Verpressung bzw. Vercrimpung mechanisch versteift wird, so dass die entstehende elektrische Verbindung zwischen dem Leiter und dem Kabelschuh eine gleichbleibende Güte aufweist.

Die vorliegende Erfindung hat den Vorteil, dass der aus dem erfindungsgemäßen Profilelement gebildete Kabelschuh zur Anbindung eines Kabels, insbesondere eines Flachkabels mit rechteckigem Querschnitt, einen geringen Übergangswiderstand aufweist und eine qualitativ hochwertige und zuverlässige elektrische Verbindung zwischen dem Leiter und dem aus dem Profilelement hergestellten bzw. gebildeten Kabelschuh ermöglicht.

Ferner wird aufgrund des eingefügten Trennungselements zwischen den Kabelaufnahmekammern des Profilelements wird eine Oxidation der Litzen des Kabels verhindert, da beim Verpressen des Profilelements zu einem Kabelschuh sich das Material des Trennungselements mit den Litzen des Kabels verbindet.

Mit dem erfindungsgemäßen Profilelement lassen sich zudem auf einfache und effiziente Weise Kabelschuhe für sog. Paralellelverbinder fertigen, deren Länge sich je nach Anwendungsfall einfach und beliebig oft verlängern lassen. Dazu müssen lediglich eine Ansammlung von Leitern mittels einer entsprechenen Anzahl von erfindungsgemäßen Profilelementen als Verbindungselemente miteinander mechanisch und elektrisch hintereinander geschaltet bzw. verbunden werden.

Eine mögliche Ausgestaltung der vorliegenden Erfindung besteht darin, dass der Profilkörper an mindestens einer Außenseite eine Materialaussparung aufweist, welche in der Längsrichtung des Profilelements angeordnet ist und wobei ferner die Materialaussparung in einem Bereich des Profilkörpers angeordnet ist, der die mindestens zwei Kabelaufnahmekammern voneinander trennt. Dadurch wird der Vorteil erreicht, dass beim Verpressen des Profilelements zu einem Kabelschuh, das Material des Trennelements in die Materialaussparung ausweichen kann und die elektrische Leitfähigkeit des Kabelschuhs zumindest beibehalten wird.

Eine mögliche Ausgestaltung der vorliegenden Erfindung besteht darin, dass eine erste Wandstärke des Trennelements kleiner oder gleich einer zweiten Wandstärke des Profilkörpers ist. Dadurch wird eine effiziente Herstellung eines stabilen Kabelschuhs mit guten elektrischen Leiteigenschaften aus dem Profilelement ermöglicht.

Eine mögliche Ausgestaltung der vorliegenden Erfindung besteht darin, dass die mindestens zwei Kabelaufnahmekammern jeweils gleiche Abmessungen aufweisen. Dadurch wird eine einfache und kostengünstige Herstellung eines Kabelschuhs ermöglicht.

Eine mögliche Ausgestaltung der vorliegenden Erfindung besteht darin, dass der Profilkörper eine Einführphase aufweist, welche stirnseitig an mindestens einem Endabschnitt jeweils in einem Innenbereich der mindestens zwei Kabelaufnahmekammern des Profilkörpers angebracht ist. Auf diese Weise wird eine einfachere Einführung eines Leiters in den Profilkörper ermöglicht.

Eine mögliche Ausgestaltung der vorliegenden Erfindung besteht darin, dass das Profilelement aus Kupfer oder Aluminium gefertigt ist. Dadurch wird eine effiziente und kostengünstige Herstellung eines Kabelschuhs aus dem erfindungsgemäßen Profilelement ermöglicht.

Gemäß einem zweiten Aspekt betrifft die vorliegende Offenbarung einen Kabelschuh für die Aufnahme eines elektrischen Flachleiters mit einem Profilelement nach einem der vorangegangenen Ausgestaltungen, mit einem Kontaktbereich und einem Aufnahmebereich, wobei der Aufnahmebereich ausgebildet ist den elektrischen (Flach-)Leiter aufzunehmen, und wobei der Aufnahmebereich aus einem ersten Endabschnitt des Profilelements und der Kontaktbereich aus einem dem ersten Endabschnitt gegenüberliegenden zweiten Endabschnitt des Profilelements bestehen, wobei der Kontakbereich dadurch ausgebildet ist, dass nach einem Verpressvorgang dieses Bereiches das Material des Trennelements die Materialaussparung an der Außenseite des Profilkörpers flächenbündig ausfüllt.

Gemäß einem dritten Aspekt betrifft die vorliegende Offenbarung einen Parallelverbinder mit einem Profilelement nach einem der vorangegangenen Ausgestaltungen zur elektrischen Verbindung eines ersten Leitungsstrangs und eines zweiten Leitungsstrangs über das Profilelement, wobei der erste Leitungsstrang an einem ersten Endabschnitt des Profilelements und der zweite Leitungsstrang an einem dem ersten Endabschnitt gegenüberliegenden zweiten Endabschnitt des Profilelements angeordnet.

### KURZE BESCHREIBUNG DER FIGUREN

Weitere, die Erfindung verbessernde Maßnahmen werden nachstehend gemeinsam mit der Beschreibung der bevorzugten Ausführungsbeispiele der Erfindung anhand von Figuren näher dargestellt. Es zeigt:
Figur 1 Profilelement gemäß einer Ausführungsform der vorliegenden Erfindung;
Figur 2 Profilelement gemäß einer Ausführungsform der vorliegenden Erfindung;
Figur 3-1 Profilelement gemäß einer Ausführungsform der vorliegenden Erfindung;
Figur 3-2 Profilelement in Draufsicht gemäß einer Ausführungsform der vorliegenden Erfindung;
Figur 3-3 Profilelement von vorne gemäß einer Ausführungsform der vorliegenden Erfindung;
Figur 4-1 Kabelschuh aus einem Profilelement gemäß einer Ausführungsform der vorliegenden Erfindung;
Figur 4-2 Kabelschuh aus einem Profilelement gemäß einer Ausführungsform der vorliegenden Erfindung;
Figur 4-3 Kabelschuh aus einem Profilelement in Draufsicht gemäß einer Ausführungsform der vorliegenden Erfindung;
Figur 5 Kabelschuh aus einem Profilelement gemäß einer Ausführungsform der vorliegenden Erfindung mit eingeführtem Flachleiterkabel;
Figur 6 Kabelschuh aus einem Profilelement gemäß einer Ausführungsform der vorliegenden Erfindung mit eingeführtem Flachleiterkabel; und
Figur 7 Parallelverbinder aus einem Profilelement gemäß einer Ausführungsform der vorliegenden Erfindung mit zwei eingeführten Flachleiterkabeln.

### DETAILLIERTE BESCHREIBUNG DER ERFINDUNG

Die Figur 1 zeigt ein Profilelement 1 zur Herstellung eines Kabelschuhs 60 zur Anbindung eines Kabels 50 gemäß einer Ausführungsform der vorliegenden Erfindung. Das Profilelement 1 ist dabei als das Halbzeug anzusehen, aus dem ein Kabelschuh gefertigt wird. Das Profilelement 1 kann dabei aus einem Strangpressprofil oder aus einem Fließpressteil erzeugt sein.

Das Profilelement 1 weist einen quaderförmigen und hohlen Profilkörper 2 auf, wobei der Profilkörper 2 in seinem Inneren zwei Kabelaufnahmekammern 3, 4 aufweist, die nebeneinander angeordnet sind und die sich entlang einer Längsachse 5 des Profilkörpers 2 erstrecken. Die beiden Kabelaufnahmekammern 3, 4 sind dabei durch ein Trennelement 6 voneinander getrennt, welches sich innerhalb des Profilkörpers 2 entlang der Längsachse 5 erstreckt. Die vorliegende Erfindung ist jedoch nicht auf einen Profilkörper 2 mit zwei Kabelaufnahmekammern beschränkt. Je nach Anwendungsbereich kann der Profilkörper 2 eine beliebige Anzahl von nebeneinander angeordneten Kabelaufnahmekammern 3, 4 aufweisen.

Optional und nicht gezeigt in den Figuren kann das Profilelement auch einen sogenannten Kapillarstopper aufweisen. Dieser ist als ein quer zur Längsachse 5 des Profilelement 1 ausgebildetes Trennelement anzusehen, der die Tiefe oder Länge der jeweiligen Kabelaufnahmekammern 3, 4 begrenzt.

Die Figur 2 zeigt ein Profilelement 1 gemäß einer Ausführungsform der vorliegenden Erfindung. Dabei weist der Profilkörper 2 an mindestens einer Außenseite 7, 8 eine Materialaussparung 9, 10 auf. Die Außenseite 7 ist dabei gemäß der Figur 2 als die obere Außenseite und die Außenseite 8 als die untere, der oberen Außenseite 7 gegenüberliegenden Außenseite des Profilelements 1 anzusehen.

Die Materialaussparung, die als eine nutförmige Materialeinkerbung oder Materialvertiefung, zum Beispiel von wenigen Milimetern Tiefe, ausgebildet sein kann, ist dabei in der Längsrichtung bzw. Längsachse 5 des Profilelements 1 angeordnet. Ferner ist die Materialaussparung 9, 10 in einem Bereich des Profilkörpers 2 angeordnet, der die beiden zwei Kabelaufnahmekammern 3, 4 voneinander trennt. In der Figur 2 besitzt das Profilelement 1 eine erste Materialaussparung 9, die sich auf einer Oberseite des Profilkörper 2 befindet und eine zweite Materialaussparung 10, die auf einer Unterseite, der Oberseite gegenüberliegenden Unterseite des Profilkörpers 2 angelegt ist.

In dem Profilelement 1 der Figur 2 ist zu erkennen, dass eine erste Wandstärke 12 des Trennelements 6 kleiner oder gleich einer zweiten Wandstärke 13 des Profilkörpers 2 ist. Dies ist vorteilhaft, da es die Herstellung des Profilelements 1 erleichtert und ferner dennoch für eine optimale mechanische Versteifung des Profilkörpers 2 sorgt.

Ferner ist in dem Profilelement 1 der Figur 2 zu erkennen, dass die zwei Kabelaufnahmekammern 3, 4, die symmetrisch zueiander angeordnet sind, jeweils gleiche Abmessungen bezüglich ihrere Länge, Höhe, Tiefe aufweisen. Auch dies ist vorteilhaft, da es die schnelle und kostengünstige Herstellung des Profilelements 1 erleichtert und ferner dennoch für eine optimale mechanische Versteifung des Profilkörpers 2 sorgt.

Das Profilelement 1 ist aus Metall gefertigt, vorzugsweise aus Kupfer oder Aluminium, um eine kostengünstige und einfache Herstellung des Profilelements und des daraus herzustellenden Kabelschuhs zu garantieren. Andere Metalle als Material für das Profilelement 1 können je nach Anwendungsbereich eingesetzt werden.

Die Figur 3-1 zeigt ein Profilelement 1 gemäß einer weiteren Ausführungsform der vorliegenden Erfindung, wobei der Profilkörper 2 eine Einführphase 15 aufweist. Diese Einführphase 15 ist dabei stirnseitig an mindestens einem Endabschnitt 16, 17 jeweils in einem Innenbereich 3-1, 4-1 der beiden Kabelaufnahmekammern 3, 4 des Profilkörpers 2 angebracht.

Die Einführphase oder auch das Einführelement 15 kann dabei optional auch als eine abfallende bzw. abgeflachte oder aus dem Innenbereich 3-1, 4-1 herausgebogene Materialverstärkung an einer Außenseite des mindestens einen stirnseitigen Endabschnitts 16, 17 des Profilkörpers 2 ausgebildet sein, wie es in der Figur 3-1 ebenfalls dargestellt ist. Grundsätzlich erleichtert eine Einführphase oder Anphasung ein Einführen der Litzen des Flachleiters in das Profilelement 1.

Die Figur 3-2 zeigt ein Profilelement 1 in Draufsicht gemäß einer Ausführungsform der vorliegenden Erfindung, wie es in den vorangegangen Figuren bereits im Detail beschrieben wurde.

Die Figur 3-3 zeigt ein Profilelement 1 von vorne gemäß einer Ausführungsform der vorliegenden Erfindung, wie es in den vorangegangen Figuren bereits im Detail beschrieben wurde. In dieser Ausführungsform weist das Profilelement 1 keine Materialaussparung auf.

Die Figur 4-1 zeigt einen Kabelschuh 60 aus einem Profilelement 1 gemäß einer Ausführungsform der vorliegenden Erfindung. Der Kabelschuh 60 ist für die Aufnahme eines elektrischen Flachleiters 50 (nicht dargestellt) mit einem Profilelement 1. Der Kabelschuh 60 weist einen Kontaktbereich 62 und einem Aufnahmebereich 64 auf. Der Aufnahmebereich 64 ist ausgebildet, den elektrischen (Flach-)Leiter 5) aufzunehmen. Der Aufnahmebereich 64 ist aus einem ersten Endabschnitt 6) des Profilelements 1 und der Kontaktbereich 62 aus einem dem ersten Endabschnitt 65 gegenüberliegenden zweiten Endabschnitt 66 des Profilelements 1 gebildet. Der Kontakbereich 62 wird dadurch gebildet, dass nach einem Vercrimp- oder Verpressvorgang, zum Beispiel mit einer Hydraulikpresse, dieses Bereiches das Material des Trennelements 6 die Materialaussparung 9, 10 an der jeweiligen Außenseite 7, 8 des Profilkörpers 2 des Profilelements 1 flächenbündig ausfüllt.

Die Figur 4-2 zeigt einen Kabelschuh 60 aus einem Profilelement 1 gemäß einer Ausführungsform der vorliegenden Erfindung und ist vergleichbar mit dem Kabelschuh aus Figur 4-1. Der Aufnahmebereich 64 und der Kontaktbereich 62 sind über einen Verbindungssteg 67 miteinander verbunden, der während eines Verpress- oder Vecrimpvorgangs des Profilelements 1 zum Herstellen des Kabelschuhs entsteht.

Die Figur 4-3 zeigt einen Kabelschuh 60 aus einem Profilelement 1 in Draufsicht gemäß einer Ausführungsform der vorliegenden Erfindung und ist vergleichbar mit dem Kabelschuh aus Figur 4-1.

Die Figur 5 zeigt eine Anwendung für einen Kabelschuh 60 aus einem Profilelement 1 gemäß einer Ausführungsform der vorliegenden Erfindung mit eingeführtem Flachleiterkabel 50.

Die Figur 6 zeigt einen Kabelschuh 60 aus einem Profilelement 1 gemäß einer Ausführungsform der vorliegenden Erfindung mit eingeführtem Leitungsstrang oder Flachleiterkabel 76 in einer weiteren Anwendung.

Die Figur 7 zeigt einen Parallelverbinder 80 aus einem Profilelement 1 gemäß einer Ausführungsform der vorliegenden Erfindung mit zwei eingeführten Flachleiterkabeln 76 zur elektrischen Verbindung eines ersten Leitungsstrangs 72 und eines zweiten Leitungsstrangs 74 über das Profilelement 1. Der erste Leitungsstrang 72 ist an einem ersten Endabschnitt 73 des Profilelements 1 und der zweite Leitungsstrang 74 ist an einem dem ersten Endabschnitt 73 gegenüberliegenden zweiten Endabschnitt 75 des Profilelements 1 angeordnet.

Eine Materialaussparung wie in der Figur 2 ist bei dem Kabelschuh 60 der Figur 6 sowie dem Parallelverbinder 80 aus der Figur 7 nicht erforderlich, da beide nicht verpresst warden. Hier erfolgt die elektrische Verbindung des Flachleiterkabels mit dem Profilelement durch einen einfachen Steckvorgang in die jeweiligen Kammern des Profilelements.

## Patentansprüche

1. Profilelement (1) zur Herstellung eines Kabelschuhs (60) zur Anbindung eines Kabels (50), aufweisend:
einen quaderförmigen und hohlen Profilkörper (2), wobei der Profilkörper (2) in seinem Inneren mindestens zwei Kabelaufnahmekammern (3, 4) aufweist, die nebeneinander angeordnet sind und die sich entlang einer Längsachse (5) des Profilkörpers (2) erstrecken, wobei die mindestens zwei Kabelaufnahmekammern (3, 4) durch ein Trennelement (6) voneinander getrennt sind, welches sich innerhalb des Profilkörpers (2) entlang der Längsachse (5) erstreckt.

2. Profilelement (1) nach Anspruch 1, wobei der Profilkörper (2) an mindestens einer Außenseite (7, 8) eine Materialaussparung (9, 10) aufweist, welche in der Längsrichtung (5) des Profilelements (1) angeordnet ist und wobei ferner die Materialaussparung (9, 10) in einem Bereich des Profilkörpers (2) angeordnet ist, der die mindestens zwei Kabelaufnahmekammern (3, 4) voneinander trennt.

3. Profilelement (1 nach einem der vorangegangenen Ansprüche, wobei eine erste Wandstärke (12) des Trennelements (6) kleiner oder gleich einer zweiten Wandstärke (13) des Profilkörpers (2) ist.

4. Profilelement (1) nach einem der vorangegangenen Ansprüche, wobei die mindestens zwei Kabelaufnahmekammern (3, 4) jeweils gleiche Abmessungen aufweisen.

5. Profilelement (1) nach einem der vorangegangenen Ansprüche, wobei der Profilkörper (2) eine Einführphase (15) aufweist, welche stirnseitig an mindestens einem Endabschnitt (16, 17) jeweils in einem Innenbereich (3-1, 4-1) der mindestens zwei Kabelaufnahmekammern (3, 4) des Profilkörpers (2) angebracht ist.

6. Profilelement (1) nach einem der vorangegangenen Ansprüche, wobei das Profilelement (1) aus Kupfer oder Aluminium gefertigt ist.

7. Kabelschuh (60) für die Aufnahme eines elektrischen Flachleiters (50) mit einem Profilelement (1) nach einem der vorangegangenen Ansprüche, mit einem Kontaktbereich (62) und einem Aufnahmebereich (64), wobei der Aufnahmebereich (64) ausgebildet ist den elektrischen (Flach-)Leiter (50) aufzunehmen, und wobei der Aufnahmebereich (64) aus einem ersten Endabschnitt (65) des Profilelements (1) und der Kontaktbereich (62) aus einem dem ersten Endabschnitt (65) gegenüberliegenden zweiten Endabschnitt (66) des Profilelements (1) bestehen, wobei der Kontakbereich (62) dadurch ausgebildet ist, dass nach einem Verpressvorgang dieses Bereiches das Material des Trennelements (6) die Materialaussparung (9, 10) an der Außenseite (7, 8) des Profilkörpers (2) flächenbündig ausfüllt.

8. Parallelverbinder (80) mit einem Profilelement (1) nach einem der vorangegangenen Ansprüche zur elektrischen Verbindung eines ersten Leitungsstrangs (72) und eines zweiten Leitungsstrangs (74) über das Profilelement (1), wobei der erste Leitungsstrang (72) an einem ersten Endabschnitt (73) des Profilelements (1) und der zweite Leitungsstrang (74) an einem dem ersten Endabschnitt (73) gegenüberliegenden zweiten Endabschnitt (75) des Profilelements (1) angeordnet.

## Geänderte Patentansprüche

### Geänderte Patentansprüche gemäss Regel 137(2) EPÜ.

1. Profilelement (1) zur Herstellung eines Kabelschuhs (60) zur Anbindung eines Kabels (50), aufweisend:
einen quaderförmigen und hohlen Profilkörper (2), wobei der Profilkörper (2) in seinem Inneren mindestens zwei Kabelaufnahmekammern (3, 4) aufweist, die nebeneinander angeordnet sind und die sich entlang einer Längsachse (5) des Profilkörpers (2) erstrecken, wobei die mindestens zwei Kabelaufnahmekammern (3, 4) durch ein Trennelement (6) voneinander getrennt sind, welches sich innerhalb des Profilkörpers (2) entlang der Längsachse (5) erstreckt.

2. Profilelement (1) nach Anspruch 1, wobei der Profilkörper (2) an mindestens einer Außenseite (7, 8) eine Materialaussparung (9, 10) aufweist, welche in der Längsrichtung (5) des Profilelements (1) angeordnet ist und wobei ferner die Materialaussparung (9, 10) in einem Bereich des Profilkörpers (2) angeordnet ist, der die mindestens zwei Kabelaufnahmekammern (3, 4) voneinander trennt.

3. Profilelement (1 nach einem der vorangegangenen Ansprüche, wobei eine erste Wandstärke (12) des Trennelements (6) kleiner oder gleich einer zweiten Wandstärke (13) des Profilkörpers (2) ist.

4. Profilelement (1) nach einem der vorangegangenen Ansprüche, wobei die mindestens zwei Kabelaufnahmekammern (3, 4) jeweils gleiche Abmessungen aufweisen.

5. Profilelement (1) nach einem der vorangegangenen Ansprüche, wobei der Profilkörper (2) eine Einführphase (15) aufweist, welche stirnseitig an mindestens einem Endabschnitt (16, 17) jeweils in einem Innenbereich (3-1, 4-1) der mindestens zwei Kabelaufnahmekammern (3, 4) des Profilkörpers (2) angebracht ist.

6. Profilelement (1) nach einem der vorangegangenen Ansprüche, wobei das Profilelement (1) aus Kupfer oder Aluminium gefertigt ist.

7. Kabelschuh (60) für die Aufnahme eines elektrischen Flachleiters (50) mit einem Profilelement (1) nach einem der vorangegangenen Ansprüche, mit einem Kontaktbereich (62) und einem Aufnahmebereich (64), wobei der Aufnahmebereich (64) ausgebildet ist den elektrischen (Flach-)Leiter (50) aufzunehmen, und wobei der Aufnahmebereich (64) aus einem ersten Endabschnitt (65) des Profilelements (1) und der Kontaktbereich (62) aus einem dem ersten Endabschnitt (65) gegenüberliegenden zweiten Endabschnitt (66) des Profilelements (1) bestehen, wobei der Kontakbereich (62) dadurch ausgebildet ist, dass nach einem Verpressvorgang dieses Bereiches das Material des Trennelements (6) die Materialaussparung (9, 10) an der Außenseite (7, 8) des Profilkörpers (2) flächenbündig ausfüllt.

8. Parallelverbinder (80) mit einem Profilelement (1) nach einem der vorangegangenen Ansprüche 1 bis 6 zur elektrischen Verbindung eines ersten Leitungsstrangs (72) und eines zweiten Leitungsstrangs (74) über das Profilelement (1), wobei der erste Leitungsstrang (72) an einem ersten Endabschnitt (73) des Profilelements (1) und der zweite Leitungsstrang (74) an einem dem ersten Endabschnitt (73) gegenüberliegenden zweiten Endabschnitt (75) des Profilelements (1) angeordnet.
